# EUROPÄISCHE PATENTSCHRIFT

(11) **EP 1 313 572 B1**
(45) Veröffentlichungstag und Bekanntmachung des Hinweises auf die Patenterteilung: **22.06.2005**
(21) Anmeldenummer: 01971620.8
(22) Anmeldetag: 20.08.2001
(51) Int. Cl.: B08B 1/00, A47L 17/00

(54) **VORRICHTUNG ZUR REINIGUNG VON WIEDERHOLT VERWENDBAREN WERKZEUGEN**
DEVICE FOR CLEANING REPEATEDLY USABLE IMPLEMENTS
DISPOSITIF POUR NETTOYER DES OUTILS UTILISABLES PLUSIEURS FOIS

(30) Priorität: 22.08.2000 DE 20014462 U; 17.11.2000 DE 10056928
(43) Veröffentlichungstag der Anmeldung: 28.05.2003
(73) Patentinhaber: FRIEDR. DICK GmbH, 73777 Deizisau (DE)
(72) Erfinder: HIEBER, Hugo, 89438 Holzheim (DE); ROSSMANN, Hanns, 80939 München (DE)
(74) Vertreter: Kohler Schmid Möbus
(86) Internationale Anmeldenummer: PCT/DE2001/003180
(87) Internationale Veröffentlichungsnummer: WO 2002/016052

(56) Entgegenhaltungen:
- EP-A- 0 062 357
- EP-A- 0 674 871
- DE-A- 4 206 349
- DE-A- 19 639 019
- DE-U- 9 212 201

## Beschreibung

Die Erfindung betrifft eine Reinigungsvorrichtung von wiederholt verwendbaren Werkzeugen, wie insbesondere Messer- und Schneidewerkzeuge in Konditoreien, Käsegeschäften, Metzgereien und dergleichen, mit einem Behälter, in den eine Reinigungsflüssigkeit einfüllbar ist, mit im Behälter anzuordnender Bürsteneinrichtung und einer über dem Flüssigkeitsspiegel der Reinigungsflüssigkeit liegenden Abstreifeinrichtung.

Für die Reinigung beispielsweise von Messern sind bisher in vielen Lebensmittelgeschäften Messerköcher in Verwendung, die der Säuberung bedürfen und deren Reinigungsflüssigkeit häufig gewechselt werden muss, was vor allem zu Zeiten von Hochbetrieb und von vielfach mangelnden Putzeinrichtungen vernachlässigt wird. Zudem dauert die Reinigung eines Werkzeuges bzw. Messers in solchen Köchern wegen des Eintauchens, gegebenenfalls nachfolgenden Umrührens etc. oder nur anschließendem Abwischens - üblicherweise an einem Tuch, Schürze, Schwamm - verhältnismäßig lange. Meistens sind die Messer durch Handhabungsfehler, schmutzigen Tüchern und schmutzigen Reinigungsflüssigkeiten nach dem Reinigungsvorgang mit einer Vielzahl von Mikroorganismen behaftet, also hygienisch nicht genügend sauber und vor allen Dingen nicht trocken. Beobachtungen in Betrieben, die derartige Messerköcher einsetzen, ergaben, dass auch dort das Reinigen der Messer fehlerhaft oder überhaupt nicht durchgeführt wird.

Aus der DE 42 06 349 A1 ist eine Reinigungsvorrichtung für Farblackmessstäbe oder vergleichbare Werkzeuge bekannt, die bereits eine Bürsteneinrichtung unterhalb eines Flüssigkeitsspiegels aufweist, in welche der Farblackmessstab durch eine kleine Öffnung einführbar ist. Weiter ist eine zweite, nicht mit Flüssigkeit gefüllte Kammer vorgesehen, in die Farblackmessstäbe nach dem Reinigen abgelegt werden können, so dass sie dort abtrocknen. Wegen dem langsamen Abtrocknen ist diese bekannte Reinigungsvorrichtung für schnelle Reinigungsprozesse von im gesäuberten Zustand trockenen Werkzeugen nicht geeignet.

Aus der DE 37 13 899 A1 ist eine Reinigungsvorrichtung zum Reinigen von medizinischen Handinstrumenten sowie Handgeräte für die Haar-, Haut- bzw. Körperbehandlung bekannt.

Bei dieser bekannten Vorrichtung sind, um ein Verspritzen von Reinigungsflüssigkeit beim Abbürsten der Werkzeuge zu vermeiden, ebenfalls Bürsten unterhalb des Flüssigkeitsspiegels angebracht. Aus demselben Zweck ist der Reinigungsbehälter auch mit einem Deckel verschlossen. Dies macht auch die bekannte Vorrichtung in seiner täglichen Anwendung unhandlich, da die Werkzeuge durch eine schmale Öffnung in die Reinigungsflüssigkeit getaucht werden müssen. Die bekannte Reinigungsvorrichtung ist nur zur Vorreinigung von Werkzeugen vor einer nachfolgenden Desinfektion ausgelegt, so dass ein Abtrocknen der Handgeräte nicht vorgesehen ist.

Die DE 196 39 019 C2 offenbart bereits eine Vorrichtung zum Reinigen von wiederholt verwendeten Werkzeugen, insbesondere Schneidwerkzeugen mit einem Behälter, der zur besseren Handhabbarkeit und schnellerer Ausführbarkeit des Reinigungsvorganges mit Reinigungsflüssigkeit gefüllt ist, derart, dass der die Reinigungsflüssigkeit aufnehmende Behälter wenigstens eine unterhalb des Flüssigkeitsspiegels angeordnete Bürsteneinrichtung und wenigstens eine oberhalb des Flüssigkeitsspiegels angeordnete Abstreifvorrichtung aufweist.

Die gesamte Reinigungsvorrichtung besteht aus zahlreichen Einzelteilen, die zur Reinigung der Einrichtung einzeln ausgebaut und gesäubert werden müssen. Darüber hinaus sieht diese Reinigungsvorrichtung keine Säuberung des Werkzeuges im Übergangsbereich zum Griffansatz vor.

Der Erfindung liegt daher die Aufgabe zugrunde, eine Reinigungsvorrichtung zu schaffen, die einerseits die einfache und schnelle, hygienisch verbesserte Reinigung von Werkzeugen wie Messer- und Schneidwerkzeuge in Käsegeschäften, Konditoreien und dergleichen ermöglicht und andererseits vom Betreiber der Vorrichtung leicht gehandhabt und gereinigt bzw. gewartet werden kann.

Die Aufgabe wird erfindungsgemäß dadurch gelöst, dass die Bürsteneinrichtung und die Abstreifeinrichtung an einem Ablaufrohr indirekt oder direkt befestigt ist, das lösbar und flüssigkeitsdicht in eine Ablauföffnung des Behälters einsetzbar ist.

Die erfindungsgemäße Vorrichtung hat damit den wesentlichen Vorteil, dass die Reinigungsvorrichtung nach einer Benutzung besonders einfach gereinigt werden kann. Das Ablaufrohr wird aus dem Behälter herausgezogen und mit dem Ablaufrohr werden die gesamten Einrichtungen zur Reinigung der Werkzeuge aus dem Behälter herausgenommen. Das Ablaufrohr mit Bürsten- und Abstreifeinrichtung (Putzeinheit) kann in einer Spülmaschine gereinigt werden. Entnimmt man das Ablaufrohr aus dem Behälter, so läuft die verschmutzte Reinigungsflüssigkeit über die Auslassöffnung vollkommen aus dem Behälter. Die Behälterinnenoberflächen können leicht von Hand gesäubert werden, weil keine Anbauten an diesen Flächen vorgesehen sind, oder über eine verstärkte Spülung mit Frischwasser, vorzugsweise erwärmt, lässt sich der Behälterinnenraum besonders im Bodenbereich und an den angrenzenden Seitenflächen effektiv säubern und ausspülen, indem man einen stärkeren Reinigungsflüssigkeitszufluss in den Behälter über einen vorgegebenen Zeitraum zulässt. Das Ablaufrohr ist bei diesem Reinigungsvorgang entfernt, so dass nach einer Aufstauung der verstärkt einströmenden Reinigungsflüssigkeit diese sofort wieder über die Ablauföffnung im Behälter abfließt und Verschmutzungen an den Behälterinnenwandungen und Ablagerungen auf dem Behälterboden mitreißt.

Ist die Putzeinheit, bestehend aus mindestens dem Ablaufrohr, der Bürsten- und der Abstreifeinrichtung, verschmutzt, defekt oder abgenutzt, so kann sie durch einfache Handgriffe in wenigen Sekunden durch eine andere neue, saubere Putzeinheit ersetzt werden.

Die Reinigungsflüssigkeit ist überwiegend erwärmtes Wasser, das direkt über die Flüssigkeitszulauföffnung in den Behälter einströmen kann. Alternativ dazu kann die Reinigungsflüssigkeit ausschließlich oder noch zusätzlich im Behälter auf eine gewünschte Temperatur erwärmt werden.

Durch den kontinuierlichen Abzug von Reinigungsflüssigkeit aus dem Behälter über das Ablaufrohr entsteht eine laminare Strömung der Reinigungsflüssigkeit im Behälter, die vom Flüssigkeitszulauf zum Flüssigkeitsablauf gerichtet ist, d.h., Schmutzpartikel, Emulsionen, generell Verunreinigungen resultierend aus der Reinigung von Werkzeugen werden aufgrund der ständig aufrecht erhaltenen Strömung vom Flüssigkeitszulauf zum Flüssigkeitsablauf transportiert und dort aus dem Behälter abgeführt. Unterstützt wird dieser Transportprozess noch durch im Behälter erzeugte Temperaturunterschiede bzw. durch die warme bzw. im Behälter erwärmte Reinigungsflüssigkeit. Wird die Reinigungsflüssigkeit noch zusätzlich im Behälter erwärmt, so entsteht ein Temperaturgefälle im Behälter. Die Temperatur der Reinigungsflüssigkeit erhöht sich ständig zum Flüssigkeitsablauf hin. Durch diese thermische Temperaturerhöhung bildet sich eine zusätzliche treibende Kraft zum Flüssigkeitsauslauf hin aus und reißt bzw. treibt Verschmutzungen in der Reinigungsflüssigkeit in den Flüssigkeitsauslauf. Gleichzeitig stellt sich durch dieses treibende Gefälle von Flüssigkeitszulauf zu Flüssigkeitsauslauf ein Selbstreinigungseffekt in der Reinigungsvorrichtung ein. Der Grad der Selbstreinigung lässt sich durch die vom Betreiber einzustellende Flüssigkeitsaustauschrate einstellen. Der Selbstreinigungseffekt im Behälter ist dann am größten, wenn bei laminarer Strömung eine ständige Umwälzung der Reinigungsflüssigkeit im Behälter erfolgt und gleichzeitig mindestens die pro Zeiteinheit zugeführte Reinigungsflüssigkeit auch über den Flüssigkeitsablauf wieder abgeführt wird.

In weiterer bevorzugter Ausgestaltung der Erfindung sind an dem Ablaufrohr Halteleisten vorgesehen, die zur lösbaren Aufnahme der Bürsteneinrichtung und der Abstreifeinrichtung geeignet sind.

Dies hat den Vorteil, dass Bürsten- oder Abstreiflippen einfach und sicher in den Halteleisten, bevorzugt sich in einer Ebene gegenüberliegend, befestigt werden können. Die Bürsten- oder Abstreiflippen aus Gummi oder gummiähnlichem Kunststoff lassen sich nach einer natürlichen Abnutzung, die durch zahlreiche Reinigungsvorgänge von Werkzeugen oder einen Defekt entsteht, einfachst austauschen, indem man neue Bürstenleisten oder neue Abstreiferleisten in die Halteleisten einschiebt, die die Bürsten und Abstreifer halten. Die Bürstenleisten oder Abstreiferleisten werden derart in die Halteleisten eingefügt, dass sich die freien Enden der sich gegenüberliegenden Bürstenfäden berühren, überlappen oder geringfügig voneinander beabstandet sind. Seitenflächen der verschmutzten Werkzeuge, wie Messer, werden durch den Freiraum zwischen den sich gegenüberliegenden Bürstenfäden gezogen oder die Bürstenfäden werden bei einer Reinigungsbewegung mit dem zu reinigenden Werkzeug von dem zu reinigenden Werkzeugteil auf- bzw. umgebogen, damit sie bei der Werkzeugbewegung eng an den zu säubernden Abschnitten des Werkzeuges anliegen, um diese Flächen von Verschmutzungen zu säubern und/oder zu trocknen.

In weiterer Ausgestaltung der Erfindung ist am Ablaufrohr über dem Flüssigkeitsspiegel der Reinigungsflüssigkeit liegend eine Spritzeinrichtung vorgesehen, die auch am Halteblock befestigt sein kann.

Dies hat den Vorteil, dass beispielsweise durch die Bürsten in der Reinigungsflüssigkeit gesäuberte Messer, Klingenflächen oberhalb des Flüssigkeitsspiegels der Reinigungsflüssigkeit noch zusätzlich mit kaltem oder warmem Frischwasser oder mit Dampf abgespritzt werden können, bevor die gereinigten Messerflächen bei Bedarf mittels der Abstreifeinrichtung getrocknet werden. Eine Desinfizierung bzw. Sterilisierung der gereinigten Werkzeugflächen ist möglich. Bei der Abstreifeinrichtung handelt es sich um Abstreiferlippen aus einem gummi- oder kunststoffähnlichen Bandmaterial, das zum freien Ende spitz zuläuft und am gegenüberliegenden seitlichen, sich axial erstreckenden Ende bzw. Rand versteifend gefasst ist, damit es in die Halteleisten eingeschoben werden kann. Zwei Abstreiflippen liegen sich in einer horizontalen Ebene gegenüber, berühren oder überlappen sich, damit ein durch die Abstreifeinrichtung hindurchgezogenes Werkzeug von den spitz zulaufenden Lippenrändern zuverlässig abgetrocknet wird.

Bevorzugt endet das Ablaufrohr in einem zumindest teilweise über dem Flüssigkeitsspiegel der Reinigungsflüssigkeit liegenden Halteblock, in dem ein offenes Ende des Ablaufrohres befestigt ist, und der Halteblock weist eine Durchgangsöffnung zum offenen Ende des Ablaufrohres auf. Dies hat den Vorteil, dass die Handhabung des Ablaufrohres für den Betreiber vereinfacht wird, indem er zum Herausnehmen des Ablaufrohres aus der Reinigungsflüssigkeit nicht in die Reinigungsflüssigkeit fassen muss, und es ist zusätzlich möglich, die Bürsteneinrichtung, die Abstreifeinrichtung wie auch die Spritzeinrichtung am Halteblock zu befestigen. Der Halteblock ist so ausgestaltet, dass er zentrisch geführt in den Behälter einschiebbar ist und dort auch zentrisch ausgerichtet gehalten wird.

In weiterer Ausgestaltung der Erfindung weist der Halteblock seitlich wirkende Spannmittel zur lösbaren Fixierung des Halteblocks im Behälter auf.

Dies hat den Vorteil, dass der in den Behälter eingeschobene Halteblock bzw. die Putzeinheit stabil im Behälter fixiert werden kann. Die Spannmittel können Spannbolzen sein, die über einen drehbaren Haltegriff am Halteblock außerhalb der Reinigungsflüssigkeit aktiviert werden können, indem man den Haltegriff verdreht und die Spannbolzen aus den Seitenflächen des Halteblocks soweit herausschiebt, bis sie auf die Innenoberfläche des Behälters so stark drücken, dass der Halteblock unverrückbar im Behälter gehalten ist. Somit sind auch die am Halteblock befestigten, in der Reinigungsflüssigkeit liegenden Einrichtungen unverrückbar in der Reinigungsflüssigkeit angeordnet und die Putzeinheit kann sich aufgrund eines mit dem zu reinigenden Werkzeug erzeugten Pressdrucks oder einer Ziehbewegung in der Reinigungsflüssigkeit nicht verschieben.

Vorteilhaft ist es auch, wenn auf die Breite des Halteblocks abgestimmt an der Innenwandung des Behälters Führungsleisten, insbesondere Sicken, vorgesehen sind. Diese haben den Vorteil, dass der Halteblock mit der Putzeinheit geführt in den Behälter eingeschoben werden kann und das freie Ende des Ablaufrohres dichtend und zielsicher in die Ablauföffnung des Behälters eingesetzt werden kann. Zusätzlich wird die Seitenwandung des Behälters noch versteift, so dass ein über die Spannmittel des Halteblocks erzeugter Druck auf die Behätlerinnenwandungen keine Beschädigungen am Behälter auslösen kann. Die Sicken verlaufen in vertikaler Richtung an den entsprechenden Innenwandungen des Behälters.

Besonders vorteilhaft ist es, wenn von mehreren Bürsten der Bürsteneinrichtung sich zumindest ein Bürstenpaar zum freien Ende hin konisch öffnet und sich weitgehend über die gesamte Öffnung des Behälters erstreckt. In ein derartiges Bürstenpaar kann ein zu reinigendes Werkzeug leicht eingeführt werden und aufgrund der großen Öffnung bzw. Beabstandung der sich gegenüberliegenden Bürsten lassen sich Grobverschmutzungen an diesen Bürstenabschnitten besonders einfach abstreifen. In axialer Verlängerung dieses sich konisch öffnenden Bürstenpaares nimmt die Beabstandung der freien Enden der sich gegenüberstehenden Bürstenfäden stetig ab, bis sich die Bürstenfäden von sich gegenüberliegenden Bürsten berühren. Das zu reinigende Werkzeug wird in der Bürstenanordnung geführt, die direkt unterhalb der Abstreifeinrichtung bzw. Spritzeinrichtung angeordnet ist. Sobald das zu reinigende Werkzeug in den Bereich der Abstreifeinrichtung geschoben bzw. geführt wird, kann das Werkzeug mit den in der Reinigungsflüssigkeit liegenden Flächenabschnitten durch die Abstreifeinrichtung aus dem Behälter herausgezogen werden. Bei dieser Bewegung werden die Flächenabschnitte unterhalb des Flüssigkeitsspiegels der Reinigungsflüssigkeit nochmals von den dort angeordneten Bürsten gereinigt und oberhalb des Flüssigkeitsspiegels der Reinigungsflüssigkeit werden die gereinigten Flächen entweder nochmals mit einem Frischwasser oder Dampf zusätzlich gesäubert bzw. behandelt, bevor sie anschließend von den Lippen der Abstreifeinrichtung getrocknet werden, indem die noch anhaftende Flüssigkeit von den gereinigten Flächen abgezogen wird.

In bevorzugter Ausgestaltung der Erfindung ist das unmittelbar unter dem Flüssigkeitsspiegel angeordnete Bürstenpaar zumindest teilweise über seine axiale Erstreckung gesehen, schräg zum Flüssigkeitsspiegel hin ausgerichtet befestigt.

Dies hat den Vorteil, dass auch eine besonders intensive Reinigung am Übergang eines Griffs zu einem Werkzeug stattfindet. Der Übergang von einer Messerklinge zum Griffansatz wird dadurch besonders intensiv gereinigt.

Die Halteleisten sind bevorzugt als Spannhülsen ausgebildet, die längs ihrer axialen Erstreckung eine offene Nut aufweisen. Diese konstruktive Ausbildung gewährleistet einerseits, dass neue Bürstenleisten bzw. Abstreifleisten in die vorgesehenen Spannhülsen einfachst eingeführt werden können, sofern dies notwendig ist, und andererseits halten die Spannhülsen zuverlässig die Bürstenleisten bzw. Abstreifleisten bei einem Reinigungsvorgang für ein Werkzeug.

Im Behälter der erfindungsgemäßen Reinigungsvorrichtung ist eine Zulauföffnung vorgesehen, in die ein Flüssigkeitszulaufkörper flüssigkeitsdicht einsetzbar ist, der die in den Behälter einströmende Flüssigkeit umlenkt. Dies hat den Vorteil, dass auch bei einem hohen Flüssigkeitsdruck keine in den Behälter einströmende Reinigungsflüssigkeit über den offenen Behälterrand hinausströmt. Zusätzlich können derartige Behälter die Zulauföffnung am Boden aufweisen, und es ist somit gewährleistet, dass Behälter der erfindungsgemäßen Reinigungsvorrichtung einfachst in Theken und andere Möbel eingebaut werden können, weil sie seitlich keine Anschlüsse benötigen.

Vorteilhaft kann es auch sein, wenn in dem Behälter mindestens ein Heizstab angeordnet ist. Mit einem Heizstab lässt sich die Reinigungsflüssigkeit im Behälter erwärmen, und es findet ein verbesserter Reinigungsprozess immer dann statt, wenn die zu reinigenden Werkzeugflächen mit stark fetthaltigen Stoffen verschmutzt sind.

Ist am Ablaufrohr ein mit dem Flüssigkeitsspiegel auf- und absteigender Schwimmer vorgesehen, so ist ein vollautomatischer Betrieb der erfindungsgemäßen Reinigungsvorrichtung möglich. Muss ein Behälter schnell mit Reinigungsflüssigkeit gefüllt werden, so kann dieser mit einer zeitlich erhöhten Zuflussrate von Reinigungsflüssigkeit gefüllt werden, bis der Schwimmer eine gewisse Füllstandhöhe erreicht hat. Beim Erreichen einer gewissen Füllstandhöhe gibt der Schwimmer ein Signal ab und verlangsamt die Zuflussrate in den Behälter, bis der Flüssigkeitsspiegel erreicht ist, mit dem die erfindungsgemäße Reinigungsvorrichtung betrieben wird. Der Schwimmer ist in diesem Fall ein Bestandteil der Putzeinheit. Die Reinigungsflüssigkeitzuflussrate bzw. Reinigungsflüssigkeitabflussrate aus dem Behälter ist so gewählt, dass die Reinigungsflüssigkeit kontinuierlich gereinigt wird, indem Verschmutzungen aus dem Behälter abgezogen werden, die die Reinigung von Werkzeugen behindern bzw. verschlechtern. Gleichzeitig wird die Flüssigkeitsaustauschrate so groß bzw. so klein gewählt, dass eine ökonomische Betriebsweise der Reinigungsvorrichtung möglich ist.

Der Schwimmer weist einen Schaltkontakt auf, der berührungslos mit einem oder mehreren Kontakten außerhalb des Behälters zusammenarbeitet, wobei die Kontakte Ventile steuern und/oder regeln, die den Flüssigkeitszu- und/oder -abfluss in den Behälter steuern und/oder regeln. Diese Maßnahmen gewährleisten, dass bei einem vollautomatischen Betrieb der Behälter der erfindungsgemäßen Reinigungsvorrichtung nicht zu stark und auch nicht zu wenig mit der vorgesehenen Reinigungsflüssigkeit befüllt ist. Ein stationärer Zustand wird stets eingehalten. Wird der Flüssigkeitsspiegel für einen stationären Zustand unterschritten oder überschritten, so öffnet entweder das Flüssigkeitszulaufventil, damit in einer vorgegebenen Zeiteinheit mehr Flüssigkeit in den Behälter einströmt oder das Abflussventil wird stärker geöffnet, damit ein Flüssigkeitsaufstau in einer unzulässigen Art und Weise im Ablaufrohr sicher vermieden wird.

Der Flüssigkeitszulaufkörper ist bevorzugt im Querschnitt pilzförmig ausgebildet, und die Flüssigkeit tritt aus der Unterseite des Pilzdaches aus. Somit ist ein einfacher und zuverlässiger Flüssigkeitszulaufkörper geschaffen, der eine sichere Befüllung des Behälters zulässt und auch eine Flüssigkeitsverteilung im Behälter dann ermöglicht, wenn der Behälter bei abgezogenem Ablaufrohr vollautomatisch gereinigt werden soll. Der Flüssigkeitszulaufquerschnitt ist auf den Flüssigkeitsauslaufquerschnitt so abgestimmt, dass der Flüssigkeitsablauf mehr Reinigungsflüssigkeit pro Zeiteinheit abführen kann, als Flüssigkeit in den Behälter einströmen kann.

In einer weiteren Ausgestaltung der Erfindung kann der Flüssigkeitszulaufkörper als Rohr ausgebildet sein, das sich über die gesamte Höhe des Behälters erstreckt und mehrere Flüssigkeitsaustrittsöffnungen aufweist, die zur Flüssigkeitszuführung in unterschiedlichen Höhen des Rohres geöffnet und geschlossen werden können. Mit einem derartigen Flüssigkeitszulaufkörper kann der Behälter zur Reinigung von Werkzeugen ausgestattet werden, und soll der Behälter über seine Höhe gesehen gereinigt werden, so kann das Rohr über seine gesamte axiale Erstreckung Reinigungsflüssigkeit allseitig so aussprühen bzw. -spritzen, dass das Behältnis an den Innenwandungen vollkommen gereinigt ist und die verschmutzte Reinigungsflüssigkeit über die Ablauföffnung des Behälters ausströmen kann.

Somit kann die erfindungsgemäße Vorrichtung zur Reinigung von wiederholt verwendbaren Werkzeugen vollautomatisch betrieben und gereinigt werden.

Das Ablaufrohr ist am Ende zum Flüssigkeitsspiegel hin spitz zulaufend angeschrägt, damit der Widerstand im Übergang der verschmutzten Reinigungsflüssigkeit in das Abflussrohr von an die Oberfläche des Flüssigkeitsspiegels im Behälter aufschwimmenden Partikeln bzw. Schäumen und/oder Blasen minimiert ist und diese ohne merklichen Aufstaueffekt störungsfrei über das Ablaufrohr abströmen können. Die Oberflächenspannung der Reinigungsflüssigkeit wird gebrochen, damit kein unzulässiger Aufstau von mit Verschmutzungen stark beladener Reinigungsflüsigkeit vor dem oberen Rand des Ablaufrohres auftreten kann. Zusätzlich können noch Einkerbungen oder Rillen den Abfluss der beladenen Reinigungsflüssigkeit verbessern. Die Rillen oder Einkerbungen können die Zuspitzung des Randes am Ablaufrohr auch ersetzen.

In der erfindungsgemäßen Reinigungsvorrichtung findet eine definierte Flüssigkeitsströmung statt, die vom Flüssigkeitseintritt zum Flüssigkeitsaustritt im stationären Betrieb immer aufrecht erhalten wird. Durch das kontinuierliche Nachführen von frischer, unverbrauchter Reinigungsflüssigkeit und dem kontinuierlichen Abzug von verschmutzter, verbrauchter Reinigungsflüssigkeit wird die gesamte im Behälter befindliche Reinigungsflüssigkeit kontinuierlich gesäubert, und es kann keine unzulässige Aufkonzentrierung von Schmutzpartikeln in der Reinigungsflüssigkeit auftreten. Über eine Beheizung bzw. Erwärmung der Reinigungsflüssigkeit wird erreicht, dass in der Reinigungsflüssigkeit angereicherte Verschmutzungen an die freie Oberfläche der Reinigungsflüssigkeit auftreiben und über die definierte Flüssigkeitsströmung in das Ablaufrohr geschwemmt werden. Mit den im Behälter aufrecht erhaltenen Strömungsverhältnissen werden gleichzeitig alle in der Reinigungsflüssigkeit befindlichen Gegenstände stetig gereinigt.

Über weitere Mittel kann bei Bedarf im halb- oder vollautomatischen Betrieb der Reinigungsvorrichtung der Schwimmer gegen seine in der Flüssigkeit vorliegenden Auftriebskraft abgesenkt werden mit der Auswirkung, dass das Zuflussventil für die Reinigungsflüssigkeit kurzzeitig stärker geöffnet wird und ein erhöhter Flüssigkeitsaustausch im Behälter stattfindet. Diese Maßnahme ist immer dann erforderlich, wenn Verschmutzung in der Reinigungsflüssigkeit schneller über das Ablaufrohr abgezogen werden sollen.

In grundsätzlicher Ausführung der Erfindung ist es damit möglich, dass das Messer in der Putzeinheit gezwungenermaßen mittels Schienen, in denen sich keine oder Bürsten oder Gummilippen befinden, die Gesamtführungskurve darstellen, als sichere Handhabung bei der Einführung des Messers in eine Einführungsbahn, die oberhalb des Wasserspiegels liegt und den groben Schmutz vorab abstreift, und sodann anschließend unter dem Wasserspiegel mit Bürsten ausgestattet ist, wobei der Messergriff nicht mit Wasser benetzt wird, in die Reinigungsflüssigkeit senkrecht eingetaucht und das Werkzeug beispielsweise die Messerklinge zwischen unterhalb des Flüssigkeitsspiegels in Längsrichtung angeordnete Bürsteneinrichtung gezogen wird und anschließend durch wenigstens eine über dem Flüssigkeitsspiegel befindliche mit Frischwasser gespeiste Spritzeinheit gespült, sowie eine weiter nachfolgende über dem Flüssigkeitsspiegel, bzw. über der Spritzeinheit angeordnete Abstreifvorrichtung zum anschließenden Trocknen durch Abstreifen der Reinigungsflüssigkeit nach seitlicher Versetzung im Zuge der Ausführbewegung im Bereich der Abstreifeinrichtung aus dem Behälter senkrecht herausgezogen wird.

Die gesamte Putzeinheit in Steckversion kann zur Gesamtreinigung oder auch zur Auswechslung der Bürsten und Gummilippen durch den Bediener komplett herausgenommen werden.

In bevorzugter Ausführung weist der Behälter einen Flüssigkeitszulauf und einen Flüssigkeitsablauf auf, vor allem dergestalt, dass eine charchenweise und/oder kontinuierliche Abführung bzw. Auswechslung der Reinigungsflüssigkeit möglich ist. In weiterhin bevorzugter Ausführung ist die Reinigungsflüssigkeit erwärmt, insbesondere stammt sie aus einer Warmwasserquelle. In weiterhin bevorzugter Ausführung erfolgt die Abführung der Reinigungsflüssigkeit zumindest im Zuge eines kontinuierlichen Flüssigkeitsaustausches über die obere Berandung einer Flüssigkeitsablaufrohres innerhalb der Putzeinheit, die den Flüssigkeitsspiegel bestimmt.

Im Betriebszustand wird beispielsweise die Frischwasserzufuhr von heißem Wasser als Reinigungsflüssigkeit bis zur Höhe der oberen Berandung vorzugsweise mittels der Spritzeinheiten, die über dem Wasserspiegel und unter den Abstreiflippen liegen, getätigt. Auch der stehend angeordneten außerhalb des Behälters befindlichen Frischwassereinlaufes kann befüllen, innerhalb der Abgrenzung des Prallbleches zum Behälterboden. Wobei der Flüssigkeitsspiegel immer oberhalb der obersten Reihe des Bürsteneinsatzes liegt. Durch die ständige oder zeitweise Öffnung des Wasserzulaufes - je nach Bedarf - kann gezwungenermaßen durch ein angeordnetes Prallblech der Flüssigkeitsstrom so geführt werden, dass durch eine Öffnung im unteren Teil des Prallbleches die Flüssigkeit nach dem Prallblechdurchgang nur nach oben fließen kann, wodurch die im Flüssigkeitsbereich sich befindlichen Verschmutzungen und Fett und dergleichen von den Bürsten aufschwimmen und nicht nur wegen leichterem spezifischen Gewicht sondern auch besonders durch die aufsteigende Strömungsrichtung des Wassers in das Überlaufrohr der oberen Berandung abgeschwemmt und dadurch entfernt werden. Durch die abstreifende Vorreinigung der Führungsschienen außerhalb des Wasserspiegels und die anschließende völlige Bedeckung der Bürsten mit der Reinigungsflüssigkeit, nämlich das Werkzeug im Zuge eines einzigen Arbeitsganges, durch positioniertes Eintauchen außerhalb des Flüssigkeitsspiegels geführtes Seitwärtsführen unterhalb des Wasserspiegels und geführtes Herausziehen über den Flüssigkeitsspiegel in nachfolgenden Frischwasser-Spritzeinheiten, gefolgt von Gummilippen zum Trocknen. Dadurch ist eine einfache händische Handhabung ohne technischen Antrieb wie Motor, etc. gewährleistet. Das Reinigen und Trocknen wird ein sehr einfacher, schnellerer und 100%iger Reinigungsvorgang insbesondere und auch für ungelernte Handhaber erreicht, wobei das Werkzeug durch die erwärmte Reinigungsflüssigkeit, insbesondere heißes Wasser warmgehalten ist und die Reinigung nach dem Schneiden von Torten, Weichkäse und dergleichen fetthaltiger Waren wesentlich erleichtert. Die Messer sind nach der Reinigung - ca. 2 Sec. Dauer - appetitlich sauber und trocken ohne Rückstände von vorher geschnittenen Waren, es entfällt Wasserwechsel und das Säubern üblicher Messerköcher, was im Hochbetrieb oft vernachlässigt wird. Demgegenüber wird der Reinigungsablauf wesentlich schneller durchgeführt.

Nach Arbeitsende kann die Putzeinheit samt Bürsten mit der im Behälter befindlichen Reinigungsflüssigkeit durch verstärkten Wasserzulauf durchgespült werden. Andererseits kann bei Bedarf nach Arbeitsende die gesamte Putzeinheit herausgezogen werden und damit die im Behälter befindliche Reinigungsflüssigkeit abgeführt, indem der Wasserzulauf geöffnet wird. Ein problemloser Austausch der einzelnen Bürsten und einzelnen Gummilippen, die vorzugsweise in Leisten gehalten werden und deshalb jederzeit austauschbar sind, sind samt Putzeinheit außerhalb des Behältnisses nun problemlos austauschbar sowie die gesamte Wartung besonders bezogen auf Hygiene erleichtert. Die Putzeinheit kann u.a. komplett in einer Waschmaschine gereinigt werden.

Statt der Putzeinheit kann zur zusätzlichen Reinigung des Behälters eine Reinigungseinheit an den Frischwasserzulauf am Boden des Behälters angeschlossen werden, dergestalt, dass mittels eines gelochten Standrohres und abgedichteten Deckels gegenüber dem Behälter ein Flüssigkeitsspritzvorgang die Innenwände des Behälters reinigt. Der Abfluss des verschmutzten Wassers geschieht am Abflussrohr des Behälters an der Stelle der herausgenommenen Putzeinheit.

Weitere Vorteile ergeben sich aus der Beschreibung und der beigefügten Zeichnung.

Die erwähnten Ausführungsformen sind nicht als abschließende Aufzählung zu verstehen, sondern haben vielmehr beispielhaften Charakter. Die Erfindung ist in der Zeichnung stark schematisiert dargestellt und ist nicht maßstäblich zu verstehen.

Es zeigt:
- **Fig. 1**: einen Vertikalschnitt durch eine erfindungsgemäße Reinigungsvorrichtung für wiederholt zu verwendende Werkzeuge mit Positionier- und Einführzentrierung mit parallel angebrachten Bürsten zur Führungsebene des zu reinigenden Werkzeuges;
- **Fig. 2**: eine Draufsicht auf die erfindungsgemäße Reinigungsvorrichtung der Fig. 1;
- **Fig. 3**: einen erzwungenen Ablauf der Messerbewegung, einen Querschnitt durch die Vorrichtung gemäß Fig. 1 mit einem Messer zu Beginn des Grobreinigungs- bzw. Vorreinigungsvorganges außerhalb des Reinigungswassers, dem Hauptreinigungsvorgang, inklusive Frischwassersprüher und dem Trockenvorgang;
- **Fig. 4**: einen Schnitt gemäß IV-IV von Fig. 1;
- **Fig. 5**: einen Vertikalschnitt durch eine Putzeinheit von Fig. 1 mit einem Reinigungsreihenfolgevorgang von unten nach oben;
- **Fig. 6**: Bürsten, eine Spritzeinheit, eine Abstreifeinrichtung im Zusammenspiel mit einem zu reinigenden Messer;
- **Fig. 7**: eine Darstellung der modularen Putzeinheit ohne Behältnis;
- **Fig. 8**: eine Darstellung einer vorgegebenen Betriebsabwicklung durch Führungsschienen eines Handhabungszyklusses der kompletten Messerreinigung;
- **Fig. 9**: eine Darstellung der Verwendung mehrerer Putzeinheiten in einer Reinigungsvorrichtung oder verschiedensten Behältnissen;
- **Fig. 10**: eine Reinigungseinheit zur Behälterreinigung;
- **Fig. 11**: eine Draufsicht auf ein weiteres Ausführungsbeispiel einer erfindungsgemäßen Reinigungsvorrichtung;
- **Fig. 12**: einen seitlichen Schnitt durch eine erfindungsgemäße Reinigungsvorrichtung der Fig. 11.

In den **Fig. 1 bis 4** ist ein hier länglicher rechteckiger Behälter **2** gezeigt, in welchen eine Reinigungsflüssigkeit **3,** insbesondere warmes Wasser, eingefüllt ist, dessen Flüssigkeitsspiegel **4** innerhalb der Putzeinheit **6,** unterhalb der konischen bzw. geraden oder schrägen Einführungs- und Grobreinigungszone **5** und oberhalb von Bürsten **8** gelegen ist. Die schräg oder gerade angelegte Grobreinigungszone, bestehend aus Führungsleisten 5 und den Bürsten **7** sind in parallelen horizontal verlaufenden Leisten **8** streifenförmig gehalten, wie dies beispielsweise Fig. 1 erkennen lässt. Alle Putzgegenstände haben dieselben Aufnahmeleisten zur Führung der Abwicklungsbewegung. Mehrere gleichzeitig horizontale Streifen von Bürsten 8, zusammengefasst in der Putzeinheit 6 sind vom Flüssigkeitsspiegel 4 aus gesehen untereinander konisch und parallel angeordnet in jeweils gegenüberstehenden Stellungen, wie dies Fig. 4 erkennen lässt, plaziert. Der über dem Flüssigkeitsspiegel 4 nächstgelegenen Frischwasserspritzeinheit **12/1** mit Wasserauslassbohrungen, folgt darüber eine schräg verlaufende Gummilippeneinrichtung 9, die in ähnlicher Weise wie die Bürsten in Leisten gehalten sind, jedoch über die Behälterbreite gesehen nur auf einen Teilbereich 9 beschränkt sind, während die Bürstenstreifen unter dem Flüssigkeitsspiegel 4 einen wesentlich längeren Bereich 8 der Behälterbreite besetzen. Im oberen Teil des Behälters ist ein Flüssigkeitszulauf 12 vorgesehen, der in nicht näher gezeigter Weise an eine Quelle für Reinigungsflüssigkeit, insbesondere eine Warmwasserquelle anschließbar ist. Ein Prallblech **11** zusammen montiert mit der Putzeinheit 6 trennt die einlaufende Reinigungsflüssigkeit von der verschmutzten Flüssigkeit, die durch den Reinigungsvorgang hervorgerufen wird.

Eine weitere Frischwasserzufuhr **12** (Fig. 1; Fig. 5) erfolgt über die am Boden des Behälters eingetauchte Putzeinheit, die hochgeleitet wird zur Spritzeinheit 12/1 innerhalb der Putzeinheit 6 mit Bohrungen zwischen Wasserspiegel und Trokkenlippen. Im Behälterboden in Richtung der Behälterbreite entgegengesetzt ist ein Flüssigkeitsablauf **13** zur Putzeinheit 6 gehörend vorgesehen, der durch das Flüssigkeitsablaufrohr gebildet ist und in das Ablaufrohr **16** mündet, wie in Fig. 5 gezeigt. Das Ablaufrohr 13 verbunden mit der Putzeinheit 6 durchgreift den flüssigkeitsführenden Behälterinnenraum in Behälterbreitenrichtung gesehen seitlich der Bürstenstreifen, wie dies Fig. 1 erkennen lässt und bildet mit seiner oberen Brandung **14** ein Überlaufwehr, das von daher den Flüssigkeitsspiegel 4 der Flüssigkeit 3 bestimmt.

**Fig. 3** zeigt den Vertikalschnitt wie in Fig. 1, jedoch mit einem dem Ablauf folgend eingeführten Messer im vorderen Bereich 5 des Messers 1 oberhalb des Flüssigkeitsspiegels 4 neben dem Flüssigkeitszulauf 12 eingeführt ist. Von diesem Einführungsbereich aus wird das Messer 1 senkrecht eingeführt, durch die konische Aufnahme zentriert und seitlich und senkrecht in Richtung der Führungsschienen 5 bewegt, wobei gewollt oder ungewollt eine geführte vertikale und horizontale Bewegungskomponente in Klingenlängsrichtung der **Fig. 8** vorhanden ist, die die Reinigungswirkung der nächstliegenden Schiene 5 und der nachfolgenden Bürsten 8 über das vertikal horizontal erfolgte Einschieben des Messers zwischen den Bürstenstreifen und des seitlich versetzt erfolgenden Herausziehens des Messers 1 ersetzt. Das Herausziehen des Messers 1 geschieht im verkürzten Bereich 9 der Putzeinheit 6, der Spritzeinheit 12/1 und Gummilippen 9, die oberhalb der Reinigungsflüssigkeit 3 ist, zwischen denen eingreifend das Messer 1 aus der Reinigungsflüssigkeit herausgezogen und damit in senkrechter Richtung trocken abgestreift wird.

**Fig. 5** zeigt die schematische Darstellung eines Vertikalschnittes durch die Putzeinheit 6 in der Reihenfolge Grobschienenabweiser 5 zu den schrägen Bürsten 7 und Wasserspiegel 4, Bürsten 8, Spritzeinheit 12/1 und Gummilippen 9.

Aus der **Fig. 7** ist eine modulare Putzeinheit zu entnehmen, die während sich eine andere Putzeinheit zur Reinigung außerhalb des Gerätes in der Waschmaschine befindet, nach einem erkennbaren Verschmutzungsgrad, Tageschicht oder Zeitinterval ausgewechselt werden kann und die gereinigte Putzeinheit eingeschoben wird. Die Putzeinheit kann für sich alleine benutzt werden zum An- und Einbau in andere Gefäße mit Reinigungsflüssigkeit oder zum Reinigen trockener Verunreinigungen wie Sand, Staub und dergleichen ohne Reinigungsflüssigkeit.

Aus der **Fig. 8** ist der Ablauf der kontinuierlichen diagonalen Arbeitsbewegung durch leichten waagrechten und senkrechten Druck des Messergriffes auf die Abwicklungskurve zu ersehen. Ohne Passieren der Bürsteneinrichtung 8 wird zuerst die Messerschaftrückenabstreifeinrichtung 5 außerhalb des Wassers zurückgelegt, und dann nach seitlicher Versetzungsbewegung 7 und 8 durchdringt die Messerklinge die Bürsteneinrichtung 8 und abschließend wird die Sprühzone 12/1 und die Trockenzone 9 durchlaufen. In Pfeilrichtung **21** ist die Arbeitsbewegung auszuführen.

Aus der **Fig. 9** ist ersichtlich, dass mehrere, hier drei der Putzeinheiten **6** in der Tiefeneinrichtung eines Behälters 2 gestaffelt vorgesehen sein können. Eine entsprechend erhöhte, z.B. verdreifachte Benutzungseinrichtung für die Reinigung von drei verschiedenen Warensorten ist u.a. möglich.

Aus der **Fig. 10** ist die Reinigungseinheit **22** mittels Wasser nach Herausnehmen der Putzeinheit 6 an den Wassereintrittsstutzen anzuschließen. Der Flüssigkeitsablaufstutzen bleibt offen, die Sprühwirkung **23** reinigt bei Wassereintritt den Behälter, d.h., die Behälterinnenwandungen, in dem die Versprühung allseitig erfolgen kann. Das Wasser zur Reinigung tritt in Pfeilrichtung **24** in die Reinigungseinheit 22 ein.Das Schmutzwasser läuft über den Flüssigkeitsablaufstutzen 16 ab.

Zu Ende einer Benutzungsphase kann die Reinigungsflüssigkeit frei durch Herausnehmen der Putzeinheit 6 aus der Flüssigkeit in den Flüssigkeitsablaufstutzen des Behälters mit einem Schraubengewinde 15 versehen über den Anschluss eines Ablaufschlauches abgeführt werden.

Bei einer Reinigungsvorrichtung von wiederholt verwendeten Werkzeugen, wie insbesondere Messer- und Schneidwerkzeuge 1, z.B. Besteckteile in Konditoreien, Käsegeschäften, Metzgereien und dergleichen, befindet sich in einem flüssigkeitsdichten Behälter 2 eine Reinigungsflüssigkeit 3, insbesondere Warmwasser. Der die Reinigungsflüssigkeit 3 aufnehmende Behälter 2 enthält eine herausnehmbare Putzeinheit, in der wenigstens eine verstellbar gerade konische oder schräge über dem Flüssigkeitsspiegel 4 angeordnete Einführzentrierung gleichzeitig als mechanische Grobabstreifeinrichtung 5 benutzt wird. Wenigstens eine darauf folgende unterhalb des Flüssigkeitsspiegels gerade oder schräg verstellbare angeordnete Bürsteneinrichtung gefolgt von waagrecht angeordneten Bürsteneinrichtungen 8 zur Reinigung des Werkzeuges, und eine oberhalb des Flüssigkeitsspiegels 4 angeordnete Spritzeinrichtung 12/1 zum Einbringen von Frischwasser ist vorgesehen. Über der Spritzeinrichtung 12/1 ist eine Abstreifeinrichtung 9 schräg bzw. gerade verlaufend angeordnet. Die Abstreifeinrichtung 9 gewährleistet das abschließende Trocknen durch Abstreifen der Reinigungsflüssigkeit 3. Die Einrichtungen sind von der Oberseite des Behälters gesehen derart zueinander versetzt angeordnet, dass das Werkzeug ohne Passieren der Abstreifeinrichtung 9 und Spritzeinrichtung 12/1 in die Zentrier- und Abstreifeinrichtung einführbar und nach seitlicher Versetzung im Zuge der Aufführbewegung im Bereich der Spritzeinheit 12/1 und der Abstreifeinrichtung 9 aus der Putzeinheit 6 herausführbar ist, wobei Grobabstreifeinrichtung 5 und 7, Bürsteneinrichtung 8 und Abstreifeinrichtung 9 gleichzeitig die Führungskomponenten für die Handhabungsabwicklung sind und in derselben Richtung verlaufen wie der Zufluss 12 und 12/1 und Ablauf der Reinigungsflüssigkeit 3. Die Reinigungsflüssigkeit 3 wird durch ein Prallblech 11 abgelenkt und strömt von links nach rechts. Damit ist der saubere Zufluss von der verunreinigten Flüssigkeit getrennt, die in die Berandung gelenkt wird.

Die im Behälter befindliche Putzeinheit 6 weist einen Flüssigkeitszulauf 12 und 12/1 und einen Flüssigkeitsablauf 13 auf, insbesondere dergestalt, dass eine chargenweise und/oder kontinuierliche Besprühung und Anfüllung bzw. Auswechslung der Reinigungsflüssigkeit im Behälter möglich ist.

Die Reinigungsflüssigkeit 3 ist erwärmbar, insbesondere wird sie aus einer Warmwasserquelle zugeführt.

Die Auffüllung der Reinigungsflüssigkeit 3 erfolgt zumindest im Zuge eines kontinuierlichen Flüssigkeitsaustausches über die obere Berandung 14 eines Flüssigkeitsablaufrohres 13, die den Flüssigkeitsspiegel bestimmt.

Der Zufluss 12 und 12/1 ist an eine Warmwasserquelle angeschlossen.

Die Erwärmung der Reinigungsflüssigkeit 3 erfolgt mittels einer an- oder in dem Behälter 2 angeordneten Heizquelle, insbesondere durch eine elektrische Heizeinrichtung.

Die Frischwasserzufuhr-Reinigungsflüssigkeit 12 wird innerhalb der Putzeinheit 6 nach oben geführt in eine Spritzeinheit und durch das Sprühen auf die Messerklinge wird letztlich ein hygienisch einwandfreier Reinigungsvorgang zwischen Wasserpegel 4 und Abstreiflippen 9 erreicht.

Mittels eines Prallbleches ist die saubere zulaufende Reinigungsflüssigkeit 3 von der beschmutzten Reinigungsflüssigkeit "3" getrennt.

Mittels eines Prallbleches wird in Richtung der einfließenden Reinigungsflüssigkeit 3 die verschmutzte Reinigungsflüssigkeit "3" in Abflussrichtung-Berandung 14 zur Abfuhr abgedrängt.

Die Putzeinheit 6 weist im Behälter 2 mehrere Bürsten 8 in Reihenanordnung untereinander auf.

Die Bürsteneinrichtungen 8 sind in Schienen auswechselbar einschiebbar.

Die Bürsten 8 und Gummilippen 9 haltenden Schienen sind gleichzeitig Führungsleisten zur Abwicklung des Reinigungsvorgangs.

Die Bürsteneinrichtungen 8 sind paarweise in parallelen horizontal verlaufenden Schienen angeordnet, die gleichzeitig als Verbindungsteil der Putzeinrichtung 6 ausgebildet sind, wobei die Bürsteneinrichtungen 8 jeweils in sich über die Breite der Putzeinrichtung 6 gehalten sind, während die Abstreifeinrichtung 9 in einer verkürzt ausgebildeten Halteeinrichtung 9 in der Putzeinrichtung 6 vorzugsweise auswechselbar gehalten ist.

Die Abstreifeinrichtung 5 und 7 der Bürsteneinrichtung 8, die Spritzvorrichtung 12/1 und die Abstreifeinrichtung 9 weisen insoweit parallele Angriffsflächen auf, dass ein flaches Werkzeug mit Griffansatz, wie beispielsweise ein Messer, mit seinen beiden Breitseiten in diesen Angriffsbereich gelangt.

Die Abstreifeinrichtung 5, die auch als Einführungs- und Zentrierungskonus dient, weist keine paarweise zugeordneten Gummilippen auf, dagegen weist die Abstreifvorrichtung 9 einander paarweise zugeordnete Gummilippen auf.

Das Flüssigkeitsablaufrohr 14 in der Putzeinheit 6 ist im schrägen Bodenbereich des Behälters 2 dichtend einsetzbar und zum Zwecke der Säuberung unter Ablauf der Reinigungsflüssigkeit 3 herausnehmbar, insbesondere über eine entsprechend abgedichtete Schraubengewindeverbindung.

Die Frischwasserzufuhr 12 in der Putzeinheit 6 ist im schrägen Bodenbereich des Behälters 2 dichtend einsetzbar.

Mehrere Putzeinheiten 6 sind nebeneinander angeordnet, um entsprechend viele Reinigungszyklen nebeneinander zu ermöglichen.

An der Vorderseite des Behälters kann ein Messermagazin ausgebildet sein.

Am-unteren Bodenende des Behälters 2 befindet sich ein herausnehmbares Grobschmutzsieb.

Eine Reinigungseinheit wird an den Frischwasserzulauf des Bodens so angeschlossen, dass mittels eines gelochten Standrohres und Deckels auf den Behälter 2 ein Flüssigkeitsspritzvorgang die Innenwände des Behälters reinigt.

Die Putzeinheit 6 findet selbständig zum Beispiel in einem Gestell ohne Wasser für trockene Stäube und sandige Partikel unter anderem Gebrauch.

Am Behälter 2 oder an der Putzeinheit 6 ist eine Schärf und/oder Abziehvorrichtung für Messer eingebaut.

**Fig. 11 und Fig. 12** zeigen eine weitere Ausführungsform einer erfindungsgemäßen Reinigungsvorrichtung mit einem Behälter **32,** in den eine Reinigungsflüssigkeit **33** eingefüllt ist. Eine Putzeinheit wird zumindest durch eine Bürsteneinrichtung **38,** eine Abstreifeinrichtung **39** und ein Ablaufrohr 43 gebildet, das in Fig. 12 gezeigt ist. Bürsten-und Abstreiflippen der Bürsteneinrichtung **38** und der Abstreifeinrichtung 39 sind in Halteleisten **45** gehalten, aus denen defekte Bürstenleisten bzw. Abstreifleisten herausgezogen und durch neue ersetzt werden können.

Direkt unterhalb der Abstreifeinrichtung 39, noch oberhalb des Flüssigkeitsspiegels, ist eine Spritzeinrichtung **46** angeordnet, die in der Figur 11 von der Abstreifeinrichtung 39 verdeckt ist, aber in der Fig. 12 gezeigt ist. Mit der Spritzeinrichtung 46 können über dem Flüssigkeitsspiegel der Reinigungsflüssigkeit gesäuberte Werkzeugflächen abgesprüht oder zusätzlich behandelt werden. Dazu kann eine geeignete Flüssigkeit bzw. auch Dampf eingesetzt werden.

An einem Halteblock **47** sind die Bürsteneinrichtung 38, die Abstreifeinrichtung 39 und die Spritzeinrichtung 46 befestigt. Der Halteblock 47 weist eine Durchgangsöffnung zur offenen Öffnung des Ablaufrohres **43** auf, das ebenfalls im Halteblock 47 befestigt ist. Im Halteblock 47 sind seitlich wirkende Spannmittel **48** vorgesehen, die über einen Griff 48a in der Figur 11 gezeigten Pfeilrichtungen so aktivierbar sind, dass sie sich einerseits so stark an den Behälterinnenwandungen abstützen können, dass der Halteblock 47 unverrückbar im Behälter 32 gehalten ist, und andererseits können die Spannmittel 48 über eine Drehbewegung des Griffes **48a** so gelöst werden, dass über den Griff 48a der Halteblock 47 mit dem Ablaufrohr 43 und der Bürsteneinrichtung 38, der Abstreifeinrichtung 39 und der Spritzeinrichtung 46 aus dem Behälter 32 herausgezogen werden kann.

Die Bürsteneinrichtung 38 ist in verschiedenen weitgehend horizontal ausgerichteten Ebenen unter dem Flüssigkeitsspiegel der Reinigungsflüssigkeit von zwei Bürstenleistenpaaren gebildet, die sich gegenüberliegen, und die Bürstenfäden sind derart lang ausgebildet, dass sie sich berühren bzw. überlappen, solange die Bürstenleisten parallel nebeneinander verlaufen. Ein Bürstenleistenpaar, das unmittelbar unter dem Flüssigkeitsspiegel der Reinigungsflüssigkeit 33 angeordnet ist, weitet sich zum freien Ende hin konisch auf, so dass ein zu reinigender Gegenstand leicht zwischen die Bürstenleisten an dieser Stelle eingeführt werden kann. Wird der zu reinigende Gegenstand in Richtung Halteblock 47 verfahren, so wird der zu reinigende Gegenstand auch in den Abschnitt eingeführt, in dem die sich gegenüberliegenden Bürstenleisten parallel verlaufen und weist der zu reinigende Gegenstand auch eine Länge auf, die ihn tief in die Reinigungsflüssigkeit 43 eintauchen lässt, so werden die entsprechenden Abschnitte des zu reinigenden Gegenstandes auch in die darunterliegenden Bürstenpaarleisten eingeführt und dort gereinigt.

Wird der zu reinigende Gegenstand bis eng an den Halteblock 47 herangeführt, so befindet er sich auch zwischen den Abstreifleisten der Abstreifeinrichtung 39 und wird der zu reinigende Gegenstand in diesem Bereich nach oben gezogen, so werden die zwischen den Bürstenleisten befindlichen Flächen des zu reinigenden Gegenstandes nicht nur gereinigt, sondern die Reinigungsflüssigkeit wird von den zu reinigenden Flächen abgestreift. Die zu reinigenden Flächen sind nach der Reinigung vollkommen tropffrei und wirken trocken.

Das unmittelbar unter dem Flüssigkeitsspiegel angeordnete Bürstenpaar ist zumindest teilweise über seine axiale Erstreckung gesehen schräg zum Flüssigkeitsspiegel hin ausgerichtet, damit auch Griffansatzflächen am Übergang beispielsweise zu einer Messerklinge intensiv gereinigt werden können. Dazu ist es vorteilhaft, wenn die Halteleisten in diesem Bereich schräg angestellt sind, so dass in alle Halteleisten dieselben Bürstenleisten in unterschiedlichen Längen eingesetzt werden können.

Das Ablaufrohr 43 ist am oberen Rand im Halteblock 47 spitz angeschrägt, damit an den Flüssigkeitsspiegel aufschwimmende Feststoffpartikel bzw. Schäume und/oder Blasen mit geringstem Widerstand um den Ablauf in das Ablaufrohr 43 einströmen können. Oberflächenspannungen der beladenen Reinigungsflüssigkeit werden im Bereich des Flüssigkeitsablaufs abgebaut. Unterstützt wird der Abbau von Oberflächenspannungen am Flüssigkeitsspiegel, wenn in den Rand des Ablaufrohres über den Umfang gesehen noch Rillen oder Einkerbungen im Rand des Ablaufrohres angebracht werden.

Die Halteleisten 45 sind bevorzugt als Spannhülsen derart ausgebildet, dass sie Bürstenleisten bzw. Abstreifleisten sicher und geführt halten können, ohne dass sie bei einem Reinigungsvorgang von einem Werkzeug aus ihrer Arbeitsposition verrutschen.

Der Behälter 32 weist in seinem Boden eine Flüssigkeitszulauföffnung **50** auf, in die ein Flüssigkeitszulaufkörper **51** flüssigkeitsdicht eingesetzt werden kann, der die einströmende Flüssigkeit umlenkt. Im Bodenbereich ist ebenfalls ein Heizstab 42 angeordnet, über den die in dem Behälter 32 befindliche Reinigungsflüssigkeit 33 erwärmt werden kann.

Am Ablaufrohr 43 ist ein Schwimmer **53** vorgesehen, der sich entlang des Ablaufrohres 43 mit einem ansteigenden Flüsssigkeitsspiegel nach oben und mit einem absinkenden Flüssigkeitsspiegel nach unten bewegen kann. Ist der Behälter 32 soweit gefüllt, dass die erfindungsgemäße Reinigungsvorrichtung in Betrieb genommen werden kann, so befindet sich der Schwimmer 53 an der Unterseite des Halteblocks 47. Über ein Gestänge, das beispielsweise an dem Griff 48a befestigt und durch den Halteblock 47 hindurchgeführt ist bis zu dem Schwimmer 53, lässt sich der Schwimmer 53 bei einer Auf- und Abbewegung des Haltegriffs 48a zwangsgeführt absenken und ist der Schwimmer 53 mit Kontaktmitteln versehen, die berührungslos mit Schaltungselementen außerhalb des Behälters 32 kommunizieren können, so kann über die Schwimmerstellung der Flüssigkeitszufluss und -abfluss in den Behälter 32 geregelt werden. Beispielsweise kann in einem Befüllungsstadium der Flüssigkeitszufluß erhöht werden und in einem Endstadium kurz bevor der Betriebszustand der Reinigungsvorrichtung erreicht wird, wird aufgrund der Schwimmerhöhe die Flüssigkeitszufuhrmenge pro Zeiteinheit so gedrosselt, dass keine Flüssigkeit über den Behälterrand übertreten kann. Der Schwimmer 53 kann beispielsweise mit Kontakten **54** kommunizieren (Magnetschaltern), die wiederum Signale zum Steuern und Regeln von Ventilen abgeben, die den Flüssigkeitszufluss und Flüssigkeitsabfluss aus dem Behälter 32 steuern und/oder regeln.

Wird der Griff **48a** in Pfeilrichtungen **55** gedreht, so können die Spannmittel **48** in den Halteblock **47** eingefahren bzw. aus dem Halteblock 47 ausgefahren werden. Wird der Griff **48a** in Pfeilrichtungen **56** vertikal nach oben oder unten bewegt, so kann der Schwimmer 53 zwangsgeführt abgesenkt werden, und es wird ein Flüssigkeitsspiegel in dem Behälter 32 simuliert, der nicht eingestellt ist. Beispielsweise kann über eine derartige Schwimmerverschiebung die Flüssigkeitszufuhr über einen kurzen Zeitabschnitt stark erhöht werden, und so eine zusätzliche Spülung im Behälter 32 erzeugt werden, in dem ein starker Strömungsfluss von Flüssigkeitseinlauf zu Flüssigkeitsauslauf erzeugt wird.

An der Seitenwandung des Behälters 32 eine Führungshilfe **57** zum einfachen gerichteten Einführen des Ablaufrohres 43 vorgesehen.

Führungsleisten 49 versteifen den Behälter 32 und dienen gleichzeitig zur Führung, wenn der Halteblock 47 in den Behälter 32 eingeführt wird.

Am Behälter ist die Ablauföffnung 44 konisch verlaufend aus einem Kunststoffteil so ausgeführt, dass ein Ende des Ablaufrohres 43 geführt in die Ablauföffnung 44 eingeführt werden kann. Die Schrägflächen des freien Endes des metallischen Ablaufrohres 43 sind so auf die Schrägflächen der aus Kunststoff gebildeten Ablauföffnung 44 abgestimmt, dass der metallische Rand des Ablaufrohres 43 flüssigkeitsdicht auf den Schrägflächen der Ablauföffnung 44 aufsitzt. Zusätzlich, aber nicht zwingend, ist das Ablaufrohr 43 noch über eine Dichtung gegenüber dem Behälter 32 abgedichtet.

Eine Vorrichtung zur Reinigung von wiederholt verwendbaren Werkzeugen weist einen Behälter 32 auf, in den eine Bürsteneinrichtung 38 und eine über dem Flüssigkeitsspiegel der Reinigungsflüssigkeit 33 liegende Abstreifeinrichtung 39 angeordnet ist. Die Bürsteneinrichtung 38 und Abstreifeinrichtung 39 sind mit einem Ablaufrohr 43 indirekt oder direkt verbunden, das lösbar und flüssigkeitsdicht in eine Ablauföffnung 44 des Behälters 32 einsetzbar ist. Die Bürsteneinrichtung 38, die Abstreifeinrichtung 39 und das Ablaufrohr 43 bilden mit einem Halteblock 47 eine Putzeinheit, die gesamthaft aus dem Behälter 32 entnehmbar ist, und zu Reinigungszwecken in einer Spülmaschine gesäubert werden kann.

## Patentansprüche

1. Vorrichtung zur Reinigung von wiederholt verwendbaren Werkzeugen, wie insbesondere Messer- und Schneidewerkzeuge (1; 31) in Konditoreien, Käsegeschäften, Metzgereien und dergleichen, mit einem Behälter (2; 32), in den eine Reinigungsflüssigkeit (3; 33) einfüllbar ist, mit im Behälter (2; 32) anzuordnender Bürsteneinrichtung (8; 38) und einer über dem Flüssigkeitsspiegel der Reinigungsflüssigkeit (3; 33) liegenden Abstreifeinrichtung (9; 39),
**dadurch gekennzeichnet,**
**dass** die Bürsteneinrichtung (8; 38) und die Abstreifeinrichtung (9; 39) an einem Ablaufrohr (13; 43) indirekt oder direkt befestigt ist, das lösbar- und flüssigkeitsdicht in eine Ablauföffnung (44) des Behälters (32) einsetzbar ist.

2. Vorrichtung nach Anspruch 1, **dadurch gekennzeichnet, dass** an dem Ablaufrohr (13; 43) Halteleisten (45) vorgesehen sind, die zur lösbaren Aufnahme der Bürsteneinrichtung (8; 38) und der Abstreifeinrichtung (9; 39) geeignet sind.

3. Vorrichtung nach Anspruch 1 oder 2, **dadurch gekennzeichnet, dass** am Ablaufrohr (13; 43) über dem Flüssigkeitsspiegel der Reinigungsflüssigkeit (3; 33) liegend, eine Spritzeinrichtung (12; 41) vorgesehen ist.

4. Vorrichtung nach einem der Ansprüche 1 bis 3, **dadurch gekennzeichnet, dass** das Ablaufrohr (13; 43) zumindest teilweise über dem Flüssigkeitsspiegel der Reinigungsflüssigkeit (3; 33) liegend in einem Halteblock (47) endet, in dem ein offenes Ende des Ablaufrohres (43) befestigt ist, und dass der Halteblock (47) eine Durchgangsöffnung zum offenen Ende des Ablaufrohres (43) aufweist.

5. Vorrichtung nach Anspruch 4, **dadurch gekennzeichnet, dass** der Halteblock (47) seitlich wirkende Spannmittel (48) zur lösbaren Fixierung des Halteblocks (47) im Behälter (2; 32) aufweist.

6. Vorrichtung nach Anspruch 4 oder 5, **dadurch gekennzeichnet, dass** auf die Breite des Halteblocks (47) abgestimmt an der Innenwandung des Behälters (32) Führungsleisten (49), insbesondere Sicken, vorgesehen sind.

7. Vorrichtung nach einem der Ansprüche 1 bis 6, **dadurch gekennzeichnet, dass** von mehreren Bürsten der Bürsteneinrichtung (8; 38) sich zumindest ein Bürstenpaar zum freien Ende hin konisch öffnet.

8. Vorrichtung nach Anspruch 7, **dadurch gekennzeichnet, dass** das unmittelbar unter dem Flüssigkeitsspiegel angeordnete Bürstenpaar zumindest teilweise über seine axiale Erstreckung gesehen schräg zum Flüssigkeitsspiegel hin ausgerichtet befestigt ist.

9. Vorrichtung nach einem der Ansprüche 2 bis 8, **dadurch gekennzeichnet, dass** die Halteleisten (45) als Spannhülsen ausgebildet sind, die, längs ihrer axialen Erstreckung, eine offene Nut aufweisen.

10. Vorrichtung nach einem der Ansprüche 1 bis 9, **dadurch gekennzeichnet, dass** in dem Behälter (2; 32) mindestens ein Heizstab (52) angeordnet ist.

## Claims

1. Device for cleaning repeatedly usable tools, such as more particularly knifes and cutting tools (1; 31) in cake shops/bakeries, cheese shops, butcher's shops and the like, comprising a container (2; 32) which can be filled with a cleansing liquid (3; 33), and a brush means (8; 38) to be disposed in the container (2; 32), and a wiper means (9; 39) arranged above the liquid level of the cleansing liquid (3; 33), **characterized in that** the brush means (8; 38) and the wiper means (9; 39) are indirectly or directly mounted to an outlet pipe (13; 43) which can be inserted into an outlet opening (44) of the container (32) in a detachable and leakproof manner.

2. Device according to claim 1, **characterized in that** holding strips (45) are provided on the outlet pipe (13; 43) which are suited to detachably receive the brush means (8; 38) and the wiper means (9; 39).

3. Device according to claim 1 or 2, **characterized in that** a spray means (12; 41) is provided on the outlet pipe (13; 43) above the liquid level of the cleansing liquid (3; 33).

4. Device according to any one of the claims 1 to 3, **characterized in that** the outlet pipe (13; 43), which lies at least partially above the liquid level of the cleansing liquid (3; 33), terminates in a retaining block (47) in which an open end of the outlet pipe (43) is mounted, and that the retaining block (47) has a passage opening towards the open end of the outlet pipe (43).

5. Device according to claim 4, **characterized in that** the retaining block (47) comprises laterally acting clamping means (48) for detachably fixing the retaining block (47) in the container (2; 32).

6. Device according to claim 4 or 5, **characterized in that** guiding strips (49), more particularly beads, are provided on the inner wall of the container (32), which are adjusted to the width of the retaining block (47).

7. Device according to any one of the claims 1 through 6, **characterized in that** at least one brush pair, of several brushes of the brush means (8; 38), opens conically towards the free end.

8. Device according to claim 7, **characterized in that** the brush pair which is disposed directly below the liquid level is mounted at least partially at an inclined angle to the liquid level, viewed in its axial extension.

9. Device according to any one of the claims 2 through 8, **characterized in that** the retaining strips (45) are formed as clamping sleeves which have an open groove along their axial extension.

10. Device according to any one of the claims 1 through 9, **characterized in that** at least one heating rod (52) is disposed in the container (2; 32).

## Revendications

1. Dispositif pour le nettoyage d'outils utilisables plusieurs fois, en particulier des outils à lames et des outils tranchants (1 ; 31) dans des confiseries, des fromageries, des charcuteries et d'autres magasins de ce genre, avec un récipient (2 ; 32) qui peut être rempli d'un liquide de nettoyage (3 ; 33), avec un dispositif à brosses (8 ; 38) à placer dans le récipient (2 ; 32) et un dispositif racleur (9 ; 39) se trouvant au dessus du niveau du liquide de nettoyage (3 ; 33),
**caractérisé en ce que**
le dispositif à brosses (8 ; 38) et le dispositif racleur (9 ; 39) sont fixés indirectement ou directement à un tuyau de décharge (13 ; 43) qui peut être inséré de manière amovible et étanche au liquide dans un orifice de décharge (44) du récipient (32).

2. Dispositif selon la revendication 1, **caractérisé en ce que** des baguettes de retenue (45), qui sont adaptées pour le logement amovible du dispositif à brosses (8 ; 38) et du dispositif racleur (9 ; 39), sont prévues sur le tuyau de décharge (13 ; 43).

3. Dispositif selon la revendication 1 ou 2, **caractérisé en ce que** qu'un dispositif de pulvérisation (12 ; 41) placé au dessus du niveau du liquide de nettoyage (3 ; 33) est prévu sur le tuyau de décharge (13 ; 43).

4. Dispositif selon l'une quelconque des revendications 1 à 3, **caractérisé en ce que** le tuyau de décharge (13 ; 43) placé au moins partiellement au dessus du niveau du liquide de nettoyage (3 ; 33) se termine dans un bloc de retenue (47) dans lequel est fixée une extrémité ouverte du tuyau de décharge (43), et **en ce que** le bloc de retenue (47) comporte un orifice de passage vers l'extrémité ouverte du tuyau de décharge (43).

5. Dispositif selon la revendication 4, **caractérisé en ce que** le bloc de retenue (47) comporte des moyens de serrage (48) agissant latéralement pour la fixation amovible du bloc de retenue (47) dans le récipient (2 ; 32).

6. Dispositif selon la revendication 4 ou 5, **caractérisé en ce que** des baguettes de guidage (49), en particulier des moulures, correspondant à la largeur du bloc de retenue (47) sont prévues sur la paroi intérieure du récipient (32).

7. Dispositif selon l'une quelconque des revendications 1 à 6, **caractérisé en ce que**, sur les plusieurs brosses du dispositif à brosses (8 ; 38), au moins une paire à brosses s'ouvre coniquement vers l'extrémité libre.

8. Dispositif selon la revendication 7, **caractérisé en ce que** la paire à brosses placée directement sous le niveau de liquide est fixée en biais par rapport au niveau de liquide au moins partiellement sur sa projection axiale.

9. Dispositif selon l'une quelconque des revendications 2 à 8, **caractérisé en ce que** les baguettes de retenue (45) sont configurées comme des douilles de serrage qui comportent une rainure ouverte le long de leur projection axiale.

10. Dispositif selon l'une quelconque des revendications 1 à 9, **caractérisé en ce qu'**au moins un thermoplongeur (52) est placé dans le récipient (2 ; 32).
